# EUROPÄISCHE PATENTSCHRIFT

(11) **EP 0 555 535 B1**
(45) Veröffentlichungstag und Bekanntmachung des Hinweises auf die Patenterteilung: **21.09.1994**
(21) Anmeldenummer: 92120032.5
(22) Anmeldetag: 25.11.1992
(51) Int. Cl.: B65H 9/20, B65H 9/10

(54) **Verfahren und Anordnung zum seitlichen Ausrichten von Bogen**
Method and device for laterally registering sheets
Procédé et dispositif pour positionner latéralement des feuilles

(30) Priorität: 24.01.1992 DE 4201886
(43) Veröffentlichungstag der Anmeldung: 18.08.1993
(73) Patentinhaber: MAN Roland Druckmaschinen AG, 63012 Offenbach (DE)
(72) Erfinder: Gärtner, Arno, W-6492 Sinntal 1 (DE); Mayer, Peter, Dr., W-6052 Mühlheim/Main (DE)
(74) Vertreter: Marek, Joachim, Dipl.-Ing.

(56) Entgegenhaltungen:
- DE-B- 2 046 602
- DE-C- 2 851 935
- DE-C- 3 301 722

## Beschreibung

Die Erfindung betrifft ein Verfahren und eine Anordnung zum seitlichen Ausrichten von einzelnen Bogen an bogenverarbeitenden Druckmaschinen, bei denen die zu bedruckenden Bogen mittels eines unterhalb bzw. im Anlagetisch angeordneten, im Takt der ankommenden Bogen arbeitenden, pneumatischen Seitenziehorgans gegen einen seitlichen Anschlag gefördert werden.

Es sind verschiedene Bogenausrichteinrichtungen bekannt, die mittels ortsfestem Seitenanschlag oder ohne Anschlag bzw. Seitenmarke den Bogen paßgerecht der Druckmaschine zuführen.

Aus der DE-AS 2 046 602 ist eine Vorrichtung bekannt, die anstelle der Seitenziehmarke auf dem Anlegetisch einen Meßkopf verwendet. Nach dem Ausrichten des Bogens an den Vordermarken wird die Seitenlage jedes Bogens mittels Meßkopf ermittelt. Der Meßwert wird mit einem Sollwert verglichen. Aus der Differenz ergibt sich das Maß der erforderlichen Seitenverschiebung, die über eine im Anlegetisch angeordnete, quer zur Bogenförderrichtung verschiebbare, Saugziehleiste realisiert wird.

Eine weitere Lösung ist aus der DE-PS 3 301 722 C2 bekannt. Anstelle von Anschlag und Seitenmarke wird eine, mindestens einen Sensor aufweisende, Abtasteinrichtung verwendet. Im Anlegetisch ist ein seitlich zur Bogenförderrichtung verschiebbarer Saugkasten angeordnet, dem ein Meßschlitz nachgeordnet ist. Über dem Meßschlitz ist ein Sensor angeordnet, der mit einer Auswerteelektronik gekoppelt ist. Der Bogen wird mittels Saugkasten seitlich bewegt, wobei die Seitenkante des Bogens an der durch Sensor und Meßschlitz gebildeten Meßlinie vorbei geführt wird. Beim Überschreiten der Meßlinie wird ein Signal erzeugt, nachdem der Bogen noch eine konstante Strecke in seine definierte Position bewegt wird.

Des weiteren ist aus der DE-PS 2 851 935 C3 eine dem Oberbegriff der Patentansprüche 1 und 2 entsprechende Bogenausrichtung bekannt, die mittels einer pneumatischen Seitenzieheinrichtung den Bogen gegen einen seitlichen Anschlag fördert. Die pneumatische Seitenzieheinrichtung ist im bzw. unterhalb des Anlagetisches angeordnet, arbeitet im Takt der ankommenden Bogen und besteht aus einem über eine Steuerkurve hin und her bewegbaren Sauger sowie einem Ventilblock mit Drehscheibenventil.

Nachteilig ist es, daß die genannten Einrichtungen relativ aufwendig sind und bei hohen Maschinengeschwindigkeiten (größer als 12.000 Bogen/h) dynamisch bedingt, die Massenkräfte zunehmen. Somit werden Leistungsgrenzen erreicht, die bei höheren Maschinengeschwindigkeiten zu schlechteren Ergebnissen führen. Das Ziehen der Saugplatte und die Saugluftbeaufschlagung über das Drehscheibenventil erfolgen synchron. Der Bogen wird undefiniert an den Anschlag gefördert und prallt somit mehr oder weniger zurück. Dieser Effekt wirkt sich negativ auf eine paßgerechte Übergabe des jeweiligen Bogens an den Druckzylinder aus.

Aufgabe der Erfindung ist es, die aus dem oben bekannten Stand der Technik bekannten Nachteile zu beseitigen.

Erfindungsgemäß wird die Aufgabe gemäß dem Kennzeichen der Ansprüche 1 und 2 gelöst. Weiterbildungen ergeben sich aus den Unteransprüchen.

Die erfindungsgemäße Lösung realisiert eine Lageerkennung des Bogens vor der Ausrichtung in Seitenrichtung, wenn der Bogen an den Vordermarken anliegt und der Vorausgehende vom Vorgreifer in die Anlegerdruckeinheit eingezogen wird. Der auszurichtende Bogen ist für kurze Zeit nicht mehr vom Vorausgehenden verdeckt und der Nachfolgende hat die Seitenzieheinrichtung noch nicht erreicht. In diesem freien Bereich ist die Abtasteinrichtung zur Lageerkennung des Bogens angeordnet. Ausgehend von seiner Ankunftslage wird jeder Bogen mittels der ziehwegabhängigen Unterdrucksteuerung nur solange mit Saugluft beaufschlagt, wie seine individuelle Abweichung von der Endlage es erfordert. Die Bewegung des Saugers bleibt dabei bei jedem Bogen konstant. Es wird bei geringeren als auch bei hohen Maschinengeschwindigkeiten (größer als 12.000 Bogen/h) eine paßgerechte Endlage des Bogens erzielt. Die Aufprallgeschwindigkeit des Bogens am Seitenanschlag wird definiert gesteuert, so daß ein Rückprallen des Bogens an den Vordermarken beseitigt wird. Unabhängig von der Maschinengeschwindigkeit und vom Zeitpunkt der Saugluftbeaufschlagung wird jeder Bogen vor der Ankunft am Seitenmarkenanschlag gleich verzögert und mit einer sehr kleinen Geschwindigkeit gegen den Anschlag bewegt. Dies wird über ein definiertes Wegzeitverhalten der Steuerkurve, in Kombination mit der individuellen, ziehwegabhängigen Unterdrucksteuerung, erzielt. Unabhängig von der Papiersorte werden dadurch auch die Bogenkanten geschont.

Die Erfindung soll an einem Ausführungsbeispiel näher erläutert werden.

Dabei zeigt:
- Fig. 1: die schematische Anordnung von Abtasteinrichtung und pneumatischem Seitenziehorgan im Anlegetisch,
- Fig. 2: den Aufbau von Abtasteinrichtung und pneumatischem Seitenziehorgan.

Die erfindungsgemäße Lösung besteht aus einer in einem Anlegetisch 1 integrierten, pneumatischen Seitenzieheinrichtung und einem schaltungstechnisch mit ihr verbundenen Sensor 4 zur Lageerkennung eines Bogens 2. Der Sensor 4 ist in Bogenförderrichtung 21 gesehen vor dem auf einem Deckblech 8 befestigten Seitenanschlag 6 im Anlegetisch 1 fixiert. Sensor 4 und Seitenanschlag 6 sind dabei auf einer Linie 22 angeordnet und der Sensor 4 ragt mit seinem Meßbereich, ausgehend von der Linie 22, in den Bereich des Anlegetisches 1 hinein. Der Meßbereich des Sensors 4 ist dabei so groß wie der Bewegungsbereich eines Saugers 7. Die Seitenzieheinrichtung besteht aus einem Ventilgehäuse 10, in dem eine Antriebswelle 9 mittels Radiallager 18 aufgenommen ist. Auf der Antriebswelle 9 ist eine Steuerkurve 15 befestigt an der eine Rolle 23 abläuft. Die Rolle 23 ist mit einem auf einem parallel zur Antriebswelle 9 im Ventilgehäuse angeordneten Saugrohr 13 verschiebbar gelagerten Schlitten 14 verbunden. Der Schlitten 14 trägt den auswechselbaren Sauger 7 mit seiner Saugfläche 7.1. Im Bewegungsbereich des Schlittens 14 ist im Saugrohr 13 ein Durchbruch 12, der die Ansaugung der Luft über den Sauger 7 gewährleistet, vorgesehen. Der Sauger 7 ist in einer unter den Seitenanschlag 6 reichenden Ausnehmung 11 beweglich mit dem Schlitten 14 gekoppelt und in das Deckblech 8 integriert.

Das Ventilgehäuse 10 besitzt eine mit einer Saugpumpe 19 verbundene Saugluftleitung 16, die mit einem Magnetventil 17 gekoppelt ist. Das Magnetventil 17 ist mit dem Saugrohr 13 verbunden und weiterhin mit einem Signalwandler 5 schaltungstechnisch verbunden, der wiederum mit dem im Anlegetisch 1 fixierten Sensor 4 gekoppelt ist. Am freien Stirnende des Saugrohres 13 ist ein Ventil 20, z.B. ein Tellerventil, angeordnet. Dieses Ventil 20 ist schaltungstechnisch mit einem Endlagenschalter 24 verbunden der am Ventilgehäuse 10 angeordnet ist und mittels Saugschlitten 14 kontaktiert wird, wenn dieser seine hintere Endlage erreicht hat.

Die Wirkungsweise der Anordnung wird nachfolgend beschrieben. Die vom Anlageapparat vereinzelten Bogen 2 werden den Vordermarken 3 über den schräg angeordneten Anlegetisch 1, z.B. einem Saugbändertisch, zugeführt. Bogen 2 liegt nun an den Vordermarken 3 an und der Vorausgehende wird vom Vorgreifer in die Anlegerdruckeinheit eingezogen. Bogen 2 ist somit nicht mehr vom Vorausgehenden verdeckt und der Nachfolgende hat die Seitenzieheinrichtung noch nicht erreicht. In diesem Bereich ist der Sensor 4, z.B. ein Reflexionsmeßkopf, zur Lageerkennung des Bogens 2 im Anlegetisch 1 fixiert. Sensor 4 ermittelt nun den individuellen Ziehweg für den Bogen 2. Diese Information wird schaltungstechnisch über den Signalwandler 5 dem Magnetventil 17 zugeführt. Am Magnetventil 17 liegt ständig ein von der Saugpumpe 19 erzeugter und über die Saugluftleitung 16 zugeführter Unterdruck an. Der Sauger 7 befindet sich in einer Stellung, die dem hohen Punkt der Steuerkurve 15 entspricht. Während der Bogen 2 an den Vordermarken 3 anliegt, wird der Sauger 7, ausgehend von der im Takt der ankommenden Bogen 2 arbeitenden Antriebswelle 9, der Steuerkurve 15, Rolle 23 und dem auf dem Saugrohr 13 verschiebbaren Saugschlitten 14 zum Seitenanschlag 6 bewegt. Je nach vom Sensor 4 ermittelter Lage und daraus resultierenden individuellem Ziehweg des Bogens 2 wird die Saugluft über das Magnetventil 17 früher oder später zur konstant ablaufenden Bewegung des Saugers 7 dazu geschaltet. Jeder Bogen 2 wird vom Sauger 7 lagefixiert gegen den Seitenanschlag 6 gefördert. Am Ventilgehäuse 10 wird der Endlagenschalter 24 vom Schlitten 14 kontaktiert und bewirkt das Öffnen des Ventils 20. Der Unterdruck bricht somit schnell zusammen. Die Haltekraft zwischen Sauger 7 und Bogen 2 ist so bemessen, daß der Sauger 7 unter dem Bogen 2 hindurch rutscht, wenn dieser am Seitenanschlag anliegt und schließlich freigegeben wird (hintere Endlage). Dies wird durch eine Verzögerungsphase im Wegzeitverhalten der Steuerkurve 15 und durch das am freien Ende des Saugrohres 13 angeordnete, jetzt geöffnete Ventil 20 realisiert.

## Patentansprüche

1. Verfahren zum seitlichen Ausrichten von einzelnen Bogen (2) an einer Bogendruckmaschine, bei dem die zu bedruckenden Bogen (2) mittels eines unterhalb bzw. im Anlagetisch angeordneten, im Takt der Bogen (2) arbeitenden, pneumatischen Seitenziehorganes unter Verwendung eines hin und her bewegbaren Saugers (7) gegen einen seitlichen Anschlag (6) gefördert werden,
**dadurch gekennzeichnet**,
daß die Lage des ankommenden Bogens (2) ermittelt wird und daß ausgehend von der jeweiligen Lage der ankommenden Bogen (2) die Unterdrucksteuerung des Saugers (7) mittels eines Steuerventils (17) abhängig vom individuell erforderlichen Ziehweg der einzelnen Bogen (2) erfolgt, wobei die zurückzulegende Wegstrecke des Saugers (7) konstant bleibt.

2. Anordnung zur Durchführung des Verfahrens nach Anspruch 1, bei der die zu bedruckenden Bogen (2) mittels eines unterhalb bzw. im Anlagetisch angeordneten, im Takt der ankommenden Bogen (2) arbeitenden, pneumatischen Seitenziehorganes unter Verwendung eines hin und her bewegbaren Saugers (7) gegen einen seitlichen Anschlag (6) gefördert werden, wobei ein im Ventilgehäuse (10) des Seitenziehorganes parallel zu einer Antriebswelle (9) fixiertes Saugrohr (13) mit einem Steuerventil (17) zur Unterdrucksteuerung des Saugers (7) pneumatisch verbunden ist und bei der das Steuerventil (17) mit einer Saugluftleitung (16) gekoppelt ist,
**dadurch gekennzeichnet**,
daß das Steuerventil (17) mit einem Signalwandler (5) schaltungstechnisch verbunden ist und daß der Signalwandler (5) mit einem im Anlagetisch fixierten Sensor (4) zur Ermittlung des individuellen Ziehweges der einzelnen Bogen (2) gekoppelt ist.

3. Anordnung nach Anspruch 2,
**dadurch gekennzeichnet**,
daß das Saugrohr (13) mit einem Ventil (20) pneumatisch gekoppelt ist, wobei das Ventil (20) mit einem mittels Saugschlitten (14) kontaktierbaren am Ventilgehäuse (10) angeordneten Endschalter (24) schaltungstechnisch verbunden ist.

4. Anordnung nach Anspruch 2,
**dadurch gekennzeichnet**,
daß das Steuerventil (17) ein Magnetventil ist.

## Claims

1. Process for lateral alignment of individual sheets (2) on a sheet printing press in which the sheets (2) to be printed are fed by means of a pneumatic side pulling element arranged below or in the feeder table and working in the rhythm of the sheets (2) using a reciprocable sucker (17) against a lateral stop (6), characterised in that the position of the arriving sheet (2) is determined and that starting from the respective position of the arriving sheet (2), the suction control of the sucker (7) takes place by means of a control valve (17) in dependence of the individually necessary pulling path for the individual sheets (2), wherein the return path length of sucker (7) remains constant.

2. Arrangement for carrying out the process according to Claim 1 in which the sheets (2) to be printed are fed by means of a pneumatic side pulling element working in time with the arriving sheets (2) and arranged below or in the feeder table using a reciprocably movable sucker (7) against a lateral stop (6), wherein a suction tube (13) fixed in the valve housing (10) of the side pulling element parallel to a drive shaft (9) is pneumatically connected with a control valve (17) for suction control of the sucker (7) and in which the control valve (17) is connected with a suction lead (16) characterised in that the control valve (17) is connected in circuit terms with a signal convertor (5) and that the signal convertor (5) is connected with a sensor (4) fixed in the feeder table to determine the individual pulling path of the individual sheets (2).

3. Arrangement according to Claim 2, characterised in that the suction tube (13) is pneumatically connected with a valve (20), wherein the valve (20) is connected in circuit terms with a limit switch (24) arranged on the valve housing (10) contactable by means of suction slide (14).

4. Arrangement according to Claim 2, characterised in that the control valve (17) is a magnet valve.

## Revendications

1. Procédé pour l'alignement latéral de feuilles individuelles (2) sur une machine d'impression à feuilles, pour lequel les feuilles (2) à imprimer sont transportées au moyen d'un organe de tirage latéral pneumatique, agencé sous ou dans la table de marge et travaillant à la cadence des feuilles (2), en utilisant un élément d'aspiration (7) pouvant se déplacer en va-et-vient contre une butée latérale (6),
caractérisé en ce que la position de la feuille arrivant (2) est détectée, et en ce qu'à partir de la position correspondante des feuilles arrivant (2), on effectue la commande à basse pression de l'élément d'aspiration (7), au moyen d'une soupape de commande (17), en dépendance de la course de tirage individuelle nécessaire des feuilles individuelles (2), la distance à parcourir par l'élément d'aspiration (7) restant constante.

2. Dispositif pour la mise en oeuvre du procédé selon la revendication 1, dans lequel les feuilles (2) à imprimer sont transportées au moyen d'un organe de tirage latéral pneumatique, agencé sous ou dans la table de marge et travaillant à la cadence des feuilles arrivant (2), en utilisant un élément d'aspiration (7) pouvant se déplacer en va-et-vient contre une butée latérale (6), un tube d'aspiration (13) fixé parallèlement à un arbre d'entraînement (9) dans le boîtier de soupape (10) de l'organe de tirage latéral étant relié de façon pneumatique à une soupape de commande (17) pour la commande à basse pression de l'élément d'aspiration (7), et dans lequel la soupape de commande (17) est couplée à une conduite (16) d'air d'aspiration,
caractérisé en ce que la soupape de commande (17) est reliée sous forme de circuit à un transducteur de signal (5), et en ce que le transducteur de signal (5) est couplé à un capteur (4) fixé dans la table de marge, pour la détection de la course de tirage individuelle des feuilles individuelles (2).

3. Dispositif selon la revendication 2,
caractérisé en ce que le tube d'aspiration (13) est couplé de façon pneumatique à une soupape (20), la soupape (20) étant reliée sous forme de circuit à un interrupteur de fin de course (24) agencé sur le boîtier de soupape (10) et pouvant être contacté au moyen d'un chariot d'aspiration (14).

4. Dispositif selon la revendication 2,
caractérisé en ce que la soupape de commande (17) est une soupape magnétique.
